# DEMANDE DE BREVET EUROPEEN

(11) **EP 4 520 911 A1**
(43) Date de publication de la demande: **12.03.2025**
(21) Numéro de dépôt: 24198774.2
(22) Date de dépôt: 05.09.2024
(51) Int. Cl.: E06B 3/46, E05B 15/02, E05B 65/08, E05C 9/00, E05C 9/02, E05C 9/04, E06B 3/36, E06B 5/11, E05C 9/18

(54) **SYSTÈME D'OBTURATION COMPRENANT AU MOINS UNE PORTE ET UN MÉCANISME DE VERROUILLAGE AMELIORÉ**

(30) Priorité: 06.09.2023 FR 2309349
(71) Demandeur: CITEC, 69380 Lissieu (FR)
(72) Inventeur: SEYS, Pierre, 69160 TASSIN LA DEMI LUNE (FR)
(74) Mandataire: Plasseraud IP

(57) **Abrégé**

Le système d'obturation (1) comprend au moins une porte (10) pour obturer une ouverture (3), et un mécanisme de verrouillage (50) comportant au moins :
une poutre (51) verticale fixe ou mobile selon la direction longitudinale (X),
une tringle (52) de crémone s'étendant selon la direction verticale (Z) étant mobile entre une position de verrouillage, et une position déverrouillée, et
une potence (54) de réception de la tringle (52), la potence (54) étant disposée à une extrémité verticale (53) de la poutre (51) et présentant une forme de L de sorte que la potence (54) présente une première portion (56) s'étendant dans la direction verticale (Z) et une deuxième portion (58) s'étendant dans la direction longitudinale (X) et présentant un orifice (60) recevant la tringle (52) selon la direction verticale (Z) en position de verrouillage de la tringle (52), et ne recevant pas la tringle (52) en position déverrouillée.

## Description

L'invention se rapporte à un système d'obturation comprenant au moins une porte, et plus particulièrement aux portes coulissantes automatiques.

Une porte, coulissante ou battante, est utilisée pour assurer une séparation entre deux espaces, et notamment un espace public et un espace extérieur, de part et d'autre d'une paroi pourvue d'une ouverture. En particulier, une porte coulissante peut être montée déplaçable en translation selon une direction de coulissement entre une position ouverte dans laquelle la porte coulissante autorise un passage au travers de l'ouverture et une position fermée dans laquelle la porte coulissante empêche un passage au travers de l'ouverture. Couramment, les portes coulissantes automatiques présentent un système de verrouillage comportant une serrure à crémone avec une tringle inférieure et/ou une tringle supérieure sur l'un des vantaux de la porte, et, en position de verrouillage, la ou les tringles sont reçues dans un perçage réalisé dans le sol et/ou le plafond du bâtiment dans lequel est montée la porte.

Cependant, un tel système de verrouillage présente de nombreux inconvénients.

Le perçage doit être réalisé très précisément, toute erreur de perçage pouvant entraîner des difficultés de verrouillage de la porte et une maintenance nécessaire. Le perçage peut en outre dégrader le support dans lequel celui-ci est réalisé, par exemple en carrelage, en pierres ou en béton, au moment de la pose du système d'obturation.

Ce système de verrouillage offre peu de résistance à l'effraction de la porte coulissante en insérant un pied de biche entre les deux vantaux pour les écarter.

Il existe donc un besoin de proposer un système d'obturation comprenant au moins une porte dont la sécurité est améliorée en augmentant la résistance à l'effraction, et dont l'installation est simplifiée et évite les dégradations du support du système d'obturation.

### Résumé

A cet effet, la présente invention a pour objet un système d'obturation comprenant au moins une porte pour obturer une ouverture présentant un seuil, la porte étant destinée à être montée déplaçable en translation selon une direction de coulissement, ou en rotation autour d'un axe, entre une position ouverte dans laquelle ladite porte autorise un passage au travers de l'ouverture et une position fermée dans laquelle ladite porte empêche un passage au travers de l'ouverture, la porte comprenant un organe d'obturation qui présente un bord inférieur s'étendant selon une direction longitudinale, et destiné à être déplacé en regard du seuil de l'ouverture, et un bord supérieur écarté du bord inférieur selon une direction verticale perpendiculaire à la direction longitudinale, le système d'obturation comprenant un mécanisme de verrouillage comportant au moins :
une poutre verticale fixe ou mobile selon la direction longitudinale ou en rotation autour de l'axe,
une tringle de crémone s'étendant selon la direction verticale étant mobile entre une position de verrouillage dans laquelle la porte est en position fermée et verrouillée, et une position déverrouillée dans laquelle la porte est en position ouverte ou en position fermée mais non verrouillée, et
une potence de réception de la tringle, la potence étant disposée à une extrémité verticale de la poutre et présentant une forme de L de sorte que la potence présente une première portion s'étendant dans la direction verticale et une deuxième portion s'étendant dans la direction longitudinale, la deuxième portion de la potence présentant un orifice recevant la tringle selon la direction verticale en position de verrouillage de la tringle, et ne recevant pas la tringle en position déverrouillée de ladite tringle.

Grâce à la potence en forme de L et recevant la tringle dans la direction verticale, la porte et la poutre sont solidaires l'une de l'autre lorsque la tringle est en position de verrouillage. Ainsi, il n'est plus nécessaire de percer le support ce qui facilite les réglages et élimine tout risque de dégradation dudit support. La sécurité du système d'obturation est en outre améliorée puisque la résistance mécanique est augmentée et il est bien plus difficile d'écarter deux portes coulissantes ou bien une porte coulissante de la poutre avec un outil.

Les caractéristiques exposées dans les paragraphes suivants peuvent, optionnellement, être mises en oeuvre, indépendamment les unes des autres ou en combinaison les unes avec les autres :
le mécanisme de verrouillage comprend un organe de guidage de la tringle disposé à une extrémité verticale de la porte en regard de la potence, de sorte à guider la tringle vers l'orifice de la potence ;
l'organe de guidage de la tringle comprend un profilé creux délimitant un passage de la tringle et percé d'un ou plusieurs orifices, le profilé s'étendant au moins partiellement le long d'un montant latéral de la porte suivant la direction verticale, le profilé étant prévu pour guider la tringle selon la direction verticale ;
le système d'obturation comprend une porte, dans lequel le mécanisme de verrouillage comprend une poutre fixe s'étendant selon la direction verticale, et dans lequel la potence est solidaire de la poutre fixe et la tringle est solidaire de la porte, de sorte que lorsque la tringle est reçue dans l'orifice de la potence, la porte et la poutre fixe sont solidaires l'une de l'autre.
l'organe de guidage est solidaire d'un montant latéral de la porte ;
le système d'obturation comprend une première porte coulissante et une deuxième porte coulissante s'ouvrant chacune en translation dans un sens opposé selon la direction longitudinale, ou une première porte et une deuxième porte s'ouvrant chacune en rotation dans un sens opposé selon un axe de rotation parallèle à la direction verticale, dans lequel la potence est solidaire de la première porte portant la poutre, et la tringle est solidaire de la deuxième porte, de sorte que lorsque la tringle est reçue dans l'orifice de la potence, la première porte et la deuxième porte sont solidaires l'une de l'autre ;
l'organe de guidage est solidaire d'un montant latéral de la deuxième porte ;
le mécanisme de verrouillage comprend en outre une serrure pourvue d'un crochet solidaire de la porte et une gâche solidaire de la poutre ;
le mécanisme de verrouillage comprend une tringle de crémone inférieure et une potence inférieure disposées sur une partie inférieure du système d'obturation, et/ou une tringle de crémone supérieure et une potence supérieure disposées sur une partie supérieure du système d'obturation ;
le mécanisme de verrouillage est monté d'une part dans un premier profilé agencé sur un montant latéral de la porte, et d'autre part dans un second profilé agencé sur la poutre, adjacente au montant latéral de la porte en position fermée de la porte, et dans lequel, lorsque la porte est en position fermée, le premier profilé et le deuxième profilé se chevauchent au moins partiellement selon la direction verticale ;
la ou chaque porte est coulissante et montée déplaçable en translation selon une direction de coulissement, le système d'obturation comprenant outre un rail de guidage de la porte encastré dans le sol, la porte étant pourvue le long de son bord inférieur d'un guide complémentaire du rail, le guide étant muni d'un patin antibruit sur toute la longueur du bord inférieur de la porte.

### Brève description des dessins

D'autres caractéristiques, détails et avantages apparaîtront à la lecture de la description détaillée ci-après, et à l'analyse des dessins annexés, sur lesquels :
Fig. 1
   [Fig. 1] est une représentation en vue de face d'un système d'obturation comprenant deux portes coulissantes, ou vantaux coulissants, et deux vantaux fixes selon un premier mode de réalisation de l'invention, dans lequel le mécanisme de verrouillage est en position verrouillée,
Fig. 2
   [Fig. 2] est une vue agrandie en coupe transversale d'une partie inférieure du système d'obturation de la figure 1,
Fig. 3
   [Fig. 3] est une vue agrandie en coupe, selon un plan perpendiculaire à la direction verticale, du mécanisme de verrouillage en partie inférieure du système d'obturation de la figure 1,
Fig. 4
   [Fig. 4] est une vue agrandie du mécanisme de verrouillage en partie inférieure du système d'obturation de la figure 1, et
Fig. 5
   [Fig. 5] est une représentation en vue de face d'un système d'obturation comprenant une porte coulissante et un vantail fixe selon un deuxième mode de réalisation de l'invention, dans lequel le mécanisme de verrouillage est en position verrouillée.

Sur les figures, les mêmes références désignent des éléments identiques ou analogues.

### Description des modes de réalisation

Les figures 1 à 4 illustrent un premier mode de réalisation d'un système d'obturation 1 d'une ouverture 3 ménagée dans une paroi 2 et présentant un seuil 4.

Dans le mode de réalisation représenté sur la figure 1, le système d'obturation 1 comprend deux portes coulissantes 10 montées déplaçables en translation selon une direction de coulissement C, respectivement dans des sens opposés ; chacune des portes coulissantes 10 présentant une position ouverte dans laquelle elle autorise un passage au travers de l'ouverture 3 et une position fermée dans laquelle elle empêche un passage au travers de l'ouverture 3.

Le système d'obturation 1 de la figure 1 comprend en outre deux vantaux fixes 10' disposés de part et d'autre des portes coulissantes 10, ou vantaux coulissants 10, et montés sur la paroi 2.

L'invention n'est pas limitée à un tel système d'obturation 1 et s'applique à des systèmes d'obturation 1 comprenant une seule porte coulissante 10 (comme cela sera représenté sur la figure 5) ou plus de deux portes coulissantes 10, ainsi qu'un ou plus de deux vantaux fixes 10'. Le système d'obturation 1 peut également être dépourvu de vantail fixe.

Le système d'obturation 1 peut comprendre un mécanisme 5 adapté pour guider un déplacement en translation selon la direction de coulissement C de chacune des portes coulissantes 10.

Pour chacune des portes coulissantes 10, le mécanisme 5 peut comprendre un ou plusieurs rails de guidage 6 montés sur la paroi 2, par exemple sur un linteau de l'ouverture 3, de manière à s'étendre selon la direction de coulissement C. Le mécanisme 5 peut également comprendre un ou plusieurs chariots montés sur le rail de guidage 6 et auquel un bord supérieur 13 de la porte coulissante 10 est solidarisé.

Pour réaliser un déplacement automatique de chaque porte coulissante 10 entre les positions ouverte et fermée, le mécanisme 5 peut comprendre un dispositif d'entrainement (non représenté). Le dispositif d'entraînement peut notamment comprendre un actionneur, tel qu'un moteur électrique, et un mécanisme de transmission adapté pour transformer un mouvement, par exemple de rotation, de l'actionneur en un mouvement de translation selon la direction de coulissement C du chariot. Le mécanisme 5 peut alors également comprendre une unité de commande équipée d'un dispositif d'activation pour déplacer chaque porte coulissante 10 entre les positions ouverte et fermée.

Le dispositif d'activation peut être un radar de détection adapté pour détecter à distance la présence d'un individu au voisinage de chaque porte coulissante 10 de telle manière que l'unité de commande commande un passage de la porte coulissante 10 en position ouverte lorsque l'individu approche de la porte coulissante 10, et un passage de la porte coulissante en position fermée lorsque l'individu s'éloigne de la porte coulissante 10. Dans d'autres modes de réalisation, un mécanisme de tout autre type approprié pourrait être prévu. Par exemple, le dispositif d'activation pourrait être un bouton poussoir ou une télécommande.

Chacune des portes coulissantes 10 comporte un organe d'obturation 11 qui s'étend selon une direction verticale Z depuis un bord inférieur 12 jusqu'au bord supérieur 13 et qui présente deux bords latéraux 14, écartés l'un de l'autre selon une direction longitudinale X perpendiculaire à la direction verticale Z. On définit également une direction transversale Y perpendiculaire aux directions longitudinale X et verticale Z.

Dans le mode de réalisation représenté, l'organe d'obturation 11 est adapté pour réaliser une rupture de pont thermique. En particulier, l'organe d'obturation 11 comprend un double vitrage retenu dans un cadre. Le cadre comprend des traverses inférieure 15 et supérieure 16 s'étendant selon la direction longitudinale X et portant respectivement les bords inférieur 12 et supérieur 13 de l'organe d'obturation 11, et deux montants 17 s'étendant selon la direction verticale Z et portant respectivement les bords latéraux 14 de l'organe d'obturation 11.

Sur la figure 2 illustrant une coupe transversale d'une partie inférieure du système d'obturation 1, la traverse inférieure 15, de même que la traverse supérieure 16 et les montants 17, se présente sous la forme d'un profilé 20 présentant une rigidité d'ensemble et s'étendant d'un seul tenant selon une direction d'extension. Pour les traverses inférieure 15 et supérieure 16, la direction d'extension correspond à la direction longitudinale X et pour les montants 17, la direction d'extension correspond à la direction verticale Z.

Comme représenté sur la figure 2, le vantail fixe 10' peut comporter un organe d'obturation 11 présentant une structure identique à celle de l'organe d'obturation 11 de la porte coulissante 10. Cette structure ne sera pas décrite à nouveau en détails et l'on se référera à la description de la structure de l'organe d'obturation 11 de la porte coulissante 10 pour plus de précisions sur la structure du vantail fixe 10'.

De façon avantageuse, le système d'obturation 1 présente un mécanisme de verrouillage 50 visible sur les figures 1, 3 et 4, et comprenant au moins :
une poutre 51 verticale fixe ou mobile selon la direction longitudinale X,
une tringle 52 de crémone (représentée par transparence) s'étendant selon la direction verticale Z étant mobile entre une position de verrouillage dans laquelle la porte coulissante 10 est en position fermée et verrouillée, et une position déverrouillée dans laquelle la porte coulissante 10 est en position ouverte ou en position fermée mais non verrouillée, et
une potence 54 (représentée par transparence) de réception de la tringle 52, la potence 54 étant disposée à une extrémité verticale 53 de la poutre 51 et présentant une forme de L de sorte que la potence 54 présente une première portion 56 s'étendant dans la direction verticale Z et une deuxième portion 58 s'étendant dans la direction longitudinale X, la deuxième portion 58 de la potence 54 présentant un orifice 60 recevant la tringle 52 selon la direction verticale Z en position de verrouillage de la tringle 52, et ne recevant pas la tringle 52 en position déverrouillée de ladite tringle 52.

Dans le mode de réalisation de la figure 1, le mécanisme de verrouillage 50 présente une serrure 62 à crémone comprenant un barillet 64 pourvu d'un crochet 66 solidaire de l'une des portes coulissantes 10, et la serrure 62 comprenant une gâche 68 solidaire de l'autre porte coulissante 10.

Ainsi, lorsque les portes coulissantes 10 sont en position fermée, l'action d'un utilisateur sur la serrure 62 permet d'engager le crochet 66 dans la gâche 68 et ainsi de verrouiller les portes automatiques 10.

La serrure 62 offre au système d'obturation un point de sécurité supplémentaire.

La serrure 62 est en particulier placée en partie centrale des deux montants 17 adjacents, chaque montant 17 appartenant à une porte coulissante 10 distincte.

Dans le mode de réalisation de la figure 1, la poutre 51 est montée sur le montant latéral 17 de l'une des portes coulissantes 10 portant la tringle 52, en particulier deux tringles 52 comportant une tringle inférieure 52' et une tringle supérieure 52". La tringle inférieure 52' s'étend depuis la serrure 62 vers la traverse inférieure 15. La tringle supérieure 52" s'étend quant à elle depuis la serrure 62 vers la traverse supérieure 16.

Le mécanisme de verrouillage 50 de la figure 1 comprend en particulier une potence inférieure 54' et une potence supérieure 54".

Chaque potence 54 est par exemple réalisée en métal, en particulier en acier inoxydable.

Comme visible sur la figure 3, la potence inférieure 54' est disposée en partie inférieure du montant 17 de la porte coulissante 10 ne portant pas la tringle inférieure 52', ledit montant 17 étant adjacent au montant 17 de l'autre porte coulissante 10 portant la tringle inférieure 52'. La potence inférieure 54' forme un L ayant une première portion 56 s'étendant dans la direction verticale Z et une deuxième portion 58 s'étendant dans la direction longitudinale X. La première portion 56 est en particulier plus longue selon la direction verticale Z que la deuxième portion 58 selon la direction longitudinale X. La deuxième portion 58 de la potence inférieure 54' s'étend en-dessous de la première portion 56 suivant la direction verticale Z lorsque le système d'obturation 1 est installé.

De la même façon, la potence supérieure 54" est disposée en partie supérieure du montant 17 de la porte coulissante 10 ne portant pas la tringle supérieure 52", ledit montant 17 étant adjacent au montant 17 de l'autre porte coulissante 10 portant la tringle supérieure 52". La potence supérieure 54" forme un L ayant une première portion 56 s'étendant dans la direction verticale Z et une deuxième portion 58 s'étendant dans la direction longitudinale X. La première portion 56 est en particulier plus longue selon la direction verticale Z que la deuxième portion 58 selon la direction longitudinale X. La deuxième portion 58 de la potence supérieure 54" s'étend au-dessus de la première portion 56 suivant la direction verticale Z lorsque le système d'obturation 1 est installé.

Lorsqu'un utilisateur actionne le mécanisme de verrouillage 50, la tringle supérieure 52" est actionnée verticalement vers le haut jusqu'à s'engager dans l'orifice 60 de la potence supérieure 54", et la tringle inférieure 52' est actionnée verticalement vers le bas jusqu'à s'engager dans l'orifice 60 de la potence inférieure 54'. Lorsque les deux tringles inférieure 52' et supérieure 52" sont engagées respectivement dans la potence inférieure 54' et la potence supérieure 54", les deux portes coulissantes 10 sont solidaires l'une de l'autre. Cela les rend mécaniquement plus résistantes à une tentative d'effraction par écartement.

L'invention n'est pas limitée à un tel système d'obturation 1 et s'applique à des systèmes d'obturation 1 comprenant une seule tringle et une seule potence en partie supérieure ou inférieure du système d'obturation 1.

Selon un aspect avantageux, le système d'obturation 1 comprend, pour chaque potence 54 et chaque tringle 52, un organe de guidage 70 (représenté par transparence) de la tringle 52 disposé à une extrémité verticale 71 de la porte coulissante 10 en regard de la potence 54, de sorte à guider la tringle 52 vers l'orifice 60 de la potence 54.

L'organe de guidage 70 s'étend au moins partiellement le long d'un montant latéral 17 de la porte coulissante 10 suivant la direction verticale Z.

L'organe de guidage 70 est solidaire d'un montant latéral 17 de la porte coulissante 10 ne portant pas la potence 54 et est placé en regard de la potence 54 respective.

Comme visible sur la figure 4, l'organe de guidage 70 comprend en particulier un profilé 72 creux délimitant un passage de la tringle 52, le profilé 72 étant prévu pour guider la tringle 52 selon la direction verticale Z. La forme du passage est conçue pour être complémentaire de la forme de la tringle 52. Le passage délimité par le profilé 72 prend par exemple une forme complémentaire d'un cylindre adapté pour une tringle 52 cylindrique.

L'organe de guidage 70 est notamment percé d'orifices 74, en particulier 4 orifices 74, suivant la direction verticale Z. Le(s)dit(s) orifice(s) 74 permettent) de fixer l'organe de guidage 70 au montant latéral 17 de la porte coulissante portant l'organe de guidage 70 par de la visserie de façon très robuste afin de limiter voire rendre impossible la torsion de la tringle 52 en cas de tentative d'écartement des portes.

L'organe de guidage 70 est par exemple réalisé en matériau polymère, comprenant en particulier du polyéthylène à masse molaire très élevée.

De façon avantageuse, l'orifice 60 de la potence 54 est aligné avec le passage de la tringle 52 délimité par l'organe de guidage 70. Ainsi, lorsqu'un utilisateur actionne le mécanisme de verrouillage 50, l'organe de guidage 70 guide la tringle 52 jusqu'à l'orifice 60 de la potence 54. Cela assure ainsi un verrouillage optimal de la tringle 52 dans la potence 54 et ainsi une amélioration de la sécurité du système d'obturation 1 en cas de tentative d'effraction.

Avantageusement, le mécanisme de verrouillage 50 est monté d'une part dans un premier profilé 76 agencé sur un montant latéral 17 de la première porte coulissante 10, et d'autre part dans un second profilé 78 agencé sur un montant latéral de la deuxième porte coulissante 10, adjacent au montant latéral 17 de la première porte coulissante 10 en position fermée des portes coulissantes 10.

Le premier profilé 76 et le deuxième profilé 78 sont par exemple réalisés en métal, en particulier en aluminium.

Selon un aspect avantageux, le premier profilé 76 et le deuxième profilé 78 présentent, de préférence sur toute la hauteur selon la direction verticale Z, un chevauchement 79.

De cette façon, lorsque les portes coulissantes 10 sont en position fermée, le passage d'un outil est rendu encore plus difficile pour séparer les deux portes coulissantes 10.

Comme visible sur la figure 2, le système d'obturation 1 présente avantageusement en outre un rail 80 de guidage des portes coulissantes 10 encastré dans le sol, et maintenu au moyen de vis 82. Chaque porte coulissante 10 est alors pourvue le long de son bord inférieur 12 d'un guide 84 complémentaire du rail 80. Le guide 84 est de préférence réalisé en métal, par exemple en aluminium. Selon un aspect préféré, le guide 84 est muni d'un patin antibruit 86 sur toute la longueur du bord inférieur 12 de la porte coulissante 10. Ainsi, la rupture thermique entre l'extérieur et l'intérieur est maintenue, l'isolation phonique est également améliorée, et le passage d'un outil sous les portes coulissantes 10 est rendu impossible. La sécurité du système d'obturation est donc améliorée.

Des essais de résistance ont été effectués vis-à-vis de ce premier mode de réalisation. Les deux portes coulissantes 10 sont passées en position fermée en verrouillant les tringles inférieure 52' et supérieure 52" dans les orifices 60 des potences inférieure 54' et supérieure 54". On a essayé d'introduire un outil ayant une surface d'un centimètre carré avec une de 600 kg pendant 40 secondes entre les deux portes coulissantes 10, ou vantaux coulissants 10, pour les écarter. Cela n'a pas fonctionné. Le mécanisme de verrouillage selon l'invention offre donc une très grande résistance à l'écartement des vantaux par un outil.

Dans le mode de réalisation représenté sur la figure 5, le système d'obturation 1 comprend une porte coulissante 10 montée déplaçable en translation selon une direction de coulissement C, la porte coulissante 10 présentant une position ouverte dans laquelle elle autorise un passage au travers de l'ouverture 3 et une position fermée dans laquelle elle empêche un passage au travers de l'ouverture 3, et un vantail fixe 10' disposé parallèlement à la porte coulissante et que la porte coulissante vient recouvrir au moins partiellement dans la direction transversale Y lorsque la porte coulissante Y est dans la position ouverte.

Dans ce mode de réalisation, le mécanisme de verrouillage 50 comprend une poutre fixe 51 s'étendant selon la direction verticale Z. La poutre fixe 51 est montée sur une paroi 92 du support délimitant l'ouverture que vient obturer le système d'obturation 1.

Dans ce mode de réalisation, pour chaque potence 54 et chaque tringle 52, la potence 54 est solidaire de la poutre fixe 51 et la tringle 52 est solidaire de la porte coulissante 10, de sorte que lorsque la tringle 52 est reçue dans l'orifice 60 de la potence 54, la porte coulissante 10 et la poutre fixe 51 sont solidaires l'une de l'autre.

Dans le mode de réalisation de la figure 5, le mécanisme de verrouillage 50 comprend, de même que ce qui a été décrit pour la figure 1, deux tringles 52 comportant une tringle inférieure 52' et une tringle supérieure 52". La tringle inférieure 52' s'étend depuis la serrure 62 vers la traverse inférieure 15. La tringle supérieure 52" s'étend quant à elle depuis la serrure 62 vers la traverse inférieure 16.

Dans le mode de réalisation de la figure 5, le mécanisme de verrouillage 50 présente une serrure 62 à crémone comprenant un barillet 64 pourvu d'un crochet 66 solidaire de la porte coulissantes 10, et la serrure 62 comprenant une gâche 68 solidaire de la poutre fixe 51.

Ainsi, lorsque la porte coulissante 10 est en position fermée, l'action d'un utilisateur sur la serrure 62 permet d'engager le crochet 66 dans la gâche 68 et ainsi de verrouiller la porte automatique 10.

La serrure 62 offre au système d'obturation un point de sécurité supplémentaire.

Le mécanisme de verrouillage 50 de la figure 5 comprend en particulier, comme pour la figure 1, une potence inférieure 54' et une potence supérieure 54".

La potence inférieure 54' est disposée en partie inférieure du montant 17 de la porte coulissante 10 ne portant pas la tringle inférieure 52', ledit montant 17 étant adjacent au montant 17 de l'autre porte coulissante 10 portant la tringle inférieure 52'. La potence inférieure 54' forme un L ayant une première portion 56 s'étendant dans la direction verticale Z et une deuxième portion 58 s'étendant dans la direction longitudinale X. La première portion 56 est en particulier plus longue selon la direction verticale Z que la deuxième portion 58 selon la direction longitudinale X. La deuxième portion 58 de la potence inférieure 54' s'étend en-dessous de la première portion 56 suivant la direction verticale Z lorsque le système d'obturation 1 est installé.

De la même façon, la potence supérieure 54" est disposée en partie supérieure du montant 17 de la porte coulissante 10 ne portant pas la tringle supérieure 52", ledit montant 17 étant adjacent au montant 17 de l'autre porte coulissante 10 portant la tringle supérieure 52". La potence supérieure 54" forme un L ayant une première portion 56 s'étendant dans la direction verticale Z et une deuxième portion 58 s'étendant dans la direction longitudinale X. La première portion 56 est en particulier plus longue selon la direction verticale Z que la deuxième portion 58 selon la direction longitudinale X. La deuxième portion 58 de la potence supérieure 54" s'étend au-dessus de la première portion 56 suivant la direction verticale Z lorsque le système d'obturation 1 est installé.

Lorsqu'un utilisateur actionne le mécanisme de verrouillage 50, la tringle supérieure 52" est actionnée verticalement vers le haut jusqu'à s'engager dans l'orifice 60 de la potence supérieure 54", et la tringle inférieure 52' est actionnée verticalement vers le bas jusqu'à s'engager dans l'orifice 60 de la potence inférieure 54'. Lorsque les deux tringles inférieure 52' et supérieure 52" sont engagées respectivement dans la potence inférieure 54' et la potence supérieure 54", la porte coulissante 10 et la poutre fixe 51 sont solidaires l'une de l'autre. Cela les rend mécaniquement plus résistantes à une tentative d'effraction par passage d'un outil entre la porte coulissante 10 et la poutre fixe 51.

Selon un aspect avantageux, de la même façon que décrit précédemment, le système d'obturation 1 de la figure 5 comprend, pour chaque potence 54 et chaque tringle 52, un organe de guidage 70 (représenté par transparence) de la tringle 52 disposé à une extrémité verticale 71 de la porte coulissante 10 en regard de la potence 54, de sorte à guider la tringle 52 vers l'orifice 60 de la potence 54.

L'organe de guidage 70 s'étend au moins partiellement le long d'un montant latéral 17 de la porte coulissante 10 suivant la direction verticale Z.

L'organe de guidage 70 est solidaire d'un montant latéral 17 de la porte coulissante 10 et est placé en regard de la potence 54 respective.

Avantageusement, le mécanisme de verrouillage 50 est monté d'une part dans un premier profilé 76 agencé sur un montant latéral 17 de la porte coulissante 10, et d'autre part dans un second profilé 78 agencé sur la poutre fixe 51, adjacente au montant latéral de la première porte coulissante 10 en position fermée de la porte coulissante 10.

Le premier profilé 76 et le deuxième profilé 78 sont par exemple réalisés en métal, en particulier en aluminium.

Le premier profilé 76 et le deuxième profilé 78 présentent, de préférence sur toute la hauteur selon la direction verticale Z, un chevauchement 79.

De cette façon, lorsque la porte coulissante 10 est en position fermée, le passage d'un outil est rendu encore plus difficile pour séparer la porte coulissante 10 de la poutre fixe 51 contre laquelle elle repose.

Le système d'obturation 1 présente avantageusement en outre un rail 80 de guidage de la porte coulissante 10 encastré dans le sol. La porte coulissante 10 est alors pourvue le long de son bord inférieur 12 d'un guide 84 complémentaire du rail 80. Le guide 84 est de préférence réalisé en métal, par exemple en aluminium. Selon un aspect préféré, le guide 84 est muni d'un patin antibruit 86 sur toute la longueur du bord inférieur 12 de la porte coulissante 10. Ainsi, la rupture thermique entre l'extérieur et l'intérieur est maintenue, l'isolation phonique est également améliorée, et le passage d'un outil sous la porte coulissante 10 est rendu impossible. La sécurité du système d'obturation est donc améliorée.

Des essais de résistance ont été effectués vis-à-vis de ce deuxième mode de réalisation. La porte coulissante 10 est passée en position fermée en verrouillant les tringles inférieure 52' et supérieure 52" dans les orifices 60 des potences inférieure 54' et supérieure 54". On a essayé d'introduire un outil ayant une surface d'un centimètre carré avec une de 600 kg pendant 40 secondes entre la porte coulissante 10 et la poutre fixe 51, pour les écarter. Cela n'a pas fonctionné, et l'essai a même été prolongé jusqu'à dix minutes, sans succès. Le mécanisme de verrouillage selon l'invention offre donc une très grande résistance à l'ouverture forcée de la porte par un outil.

Les modes de réalisation illustrés ici sont décrits avec une ou plusieurs portes coulissantes. Selon des variantes de ces modes de réalisation, le système d'obturation peut également comprendre une ou deux portes s'ouvrant en rotation autour d'un axe parallèle à la direction verticale Z. Le mécanisme de verrouillage décrit plus haut est installé de la même façon entre deux portes coulissantes s'ouvrant dans un sens opposé selon la direction longitudinale qu'entre deux portes s'ouvrant dans un sens opposé en rotation.

De la même manière, le mécanisme de verrouillage décrit plus haut est installé de la même façon entre une porte coulissante et une poutre fixe qu'entre une porte s'ouvrant en rotation et une poutre fixe.

## Revendications

1. Système d'obturation (1) comprenant au moins une porte (10) pour obturer une ouverture (3) présentant un seuil (4), la porte (10) étant destinée à être montée déplaçable en translation selon une direction de coulissement (C), ou en rotation autour d'un axe, entre une position ouverte dans laquelle ladite porte (10) autorise un passage au travers de l'ouverture (3) et une position fermée dans laquelle ladite porte (10) empêche un passage au travers de l'ouverture (3), la porte (10) comprenant un organe d'obturation (11) qui présente un bord inférieur (12) s'étendant selon une direction longitudinale (X), et destiné à être déplacé en regard du seuil (4) de l'ouverture (3), et un bord supérieur (13) écarté du bord inférieur (12) selon une direction verticale (Z) perpendiculaire à la direction longitudinale (X), le système d'obturation (1) comprenant un mécanisme de verrouillage (50) comportant au moins :
une poutre (51) verticale fixe ou mobile selon la direction longitudinale (X) ou en rotation autour de l'axe,
une tringle (52) de crémone s'étendant selon la direction verticale (Z) étant mobile entre une position de verrouillage dans laquelle la porte (10) est en position fermée et verrouillée, et une position déverrouillée dans laquelle la porte (10) est en position ouverte ou en position fermée mais non verrouillée, et
une potence (54) de réception de la tringle (52), la potence (54) étant disposée à une extrémité verticale (53) de la poutre (51) et présentant une forme de L de sorte que la potence (54) présente une première portion (56) s'étendant dans la direction verticale (Z) et une deuxième portion (58) s'étendant dans la direction longitudinale (X), la deuxième portion (58) de la potence (54) présentant un orifice (60) recevant la tringle (52) selon la direction verticale (Z) en position de verrouillage de la tringle (52), et ne recevant pas la tringle (52) en position déverrouillée de ladite tringle (52).

2. Système d'obturation (1) selon la revendication 1, dans lequel le mécanisme de verrouillage (50) comprend un organe de guidage (70) de la tringle (52) disposé à une extrémité verticale (71) de la porte (10) en regard de la potence (54), de sorte à guider la tringle (52) vers l'orifice (60) de la potence (54).

3. Système d'obturation (1) selon la revendication 2, dans lequel l'organe de guidage (70) de la tringle (52) comprend un profilé (72) creux délimitant un passage de la tringle (52) et percé d'un ou plusieurs orifices (74), le profilé (72) s'étendant au moins partiellement le long d'un montant latéral (17) de la porte (10) suivant la direction verticale (Z), le profilé (72) étant prévu pour guider la tringle (52) selon la direction verticale (Z).

4. Système d'obturation (1) selon l'une quelconque des revendications précédentes, comprenant une porte (10), dans lequel le mécanisme de verrouillage (50) comprend une poutre fixe (51) s'étendant selon la direction verticale (Z), et dans lequel la potence (54) est solidaire de la poutre fixe (51) et la tringle (52) est solidaire de la porte (10), de sorte que lorsque la tringle (52) est reçue dans l'orifice (60) de la potence (54), la porte (10) et la poutre fixe (51) sont solidaires l'une de l'autre.

5. Système d'obturation (1) selon les revendications 2 et 4, dans lequel l'organe de guidage (70) est solidaire d'un montant latéral (17) de la porte (10).

6. Système d'obturation (1) selon l'une quelconque des revendications 1 à 3, comprenant une première porte coulissante (10) et une deuxième porte coulissante (10) s'ouvrant chacune en translation dans un sens opposé selon la direction longitudinale (X), ou une première porte et une deuxième porte s'ouvrant chacune en rotation dans un sens opposé selon un axe de rotation parallèle à la direction verticale (Z), dans lequel la potence (54) est solidaire de la première porte (10) portant la poutre (51), et la tringle (52) est solidaire de la deuxième porte (10), de sorte que lorsque la tringle (52) est reçue dans l'orifice (60) de la potence (54), la première porte (10) et la deuxième porte (10) sont solidaires l'une de l'autre.

7. Système d'obturation (1) selon les revendications 2 et 6, dans lequel l'organe de guidage (70) est solidaire d'un montant latéral (17) de la deuxième porte (10).

8. Système d'obturation (1) selon l'une quelconque des revendications précédentes, dans lequel le mécanisme de verrouillage (50) comprend en outre une serrure (62) pourvue d'un crochet (66) solidaire de la porte (10) et une gâche (68) solidaire de la poutre (51).

9. Système d'obturation (1) selon l'une quelconque des revendications précédentes, dans lequel le mécanisme de verrouillage (50) comprend une tringle de crémone inférieure (52') et une potence inférieure (54') disposées sur une partie inférieure du système d'obturation (1), et/ou une tringle de crémone supérieure (52") et une potence supérieure (54") disposées sur une partie supérieure du système d'obturation (1).

10. Système d'obturation (1) selon l'une quelconque des revendications précédentes, dans lequel le mécanisme de verrouillage (50) est monté d'une part dans un premier profilé (76) agencé sur un montant latéral (17) de la porte (10), et d'autre part dans un second profilé (78) agencé sur la poutre (51), adjacente au montant latéral de la porte (10) en position fermée de la porte (10), et dans lequel, lorsque la porte (10) est en position fermée, le premier profilé (76) et le deuxième profilé (78) se chevauchent au moins partiellement selon la direction verticale (Z).

11. Système d'obturation (1) selon l'une quelconque des revendications précédentes, dans lequel la ou chaque porte (10) est coulissante et montée déplaçable en translation selon une direction de coulissement (C), le système d'obturation (1) comprenant outre un rail (80) de guidage de la porte (10) encastré dans le sol, la porte (10) étant pourvue le long de son bord inférieur (12) d'un guide (84) complémentaire du rail (80), le guide (84) étant muni d'un patin antibruit (86) sur toute la longueur du bord inférieur (12) de la porte (10).
